# EUROPÄISCHE PATENTSCHRIFT

(11) **EP 2 555 884 B1**
(45) Veröffentlichungstag und Bekanntmachung des Hinweises auf die Patenterteilung: **29.01.2014**
(21) Anmeldenummer: 11713251.4
(22) Anmeldetag: 06.04.2011
(51) Int. Cl.: B21B 1/46, B21B 31/08

(54) **VERFAHREN ZUM FLIEGENDEN ARBEITSWALZENWECHSEL IN GIESSWALZANLAGEN UND WARMBANDSTRASSEN UNTER VERWENDUNG EINER NIEDERHALTEROLLE**
METHOD FOR THE FLYING CHANGING OF WORKING ROLLS IN CONTINUOUS CASTING AND ROLLING INSTALLATIONS AND HOT STRIP ROLLING MILLS USING A HOLD-DOWN ROLLER
PROCÉDÉ POUR LE CHANGEMENT À LA VOLÉE DE CYLINDRES DE TRAVAIL DANS DES INSTALLATIONS DE COULÉE CONTINUE ET DES TRAINS DE LAMINAGE À CHAUD AU MOYEN D'UN ROULEAU D'APPUI

(30) Priorität: 09.04.2010 DE 102010014346
(43) Veröffentlichungstag der Anmeldung: 13.02.2013
(73) Patentinhaber: SMS Siemag AG, 40237 Düsseldorf (DE)
(72) Erfinder: KLEIN, Christoph, 57223 Kreuztal-Eichen (DE); BENFER, Frank, 57334 Bad Laasphe (DE); WINDHAUS, Ernst, 47198 Duisburg (DE)
(74) Vertreter: Klüppel, Walter
(86) Internationale Anmeldenummer: PCT/EP2011/055307
(87) Internationale Veröffentlichungsnummer: WO 2011/124585

(56) Entgegenhaltungen:
- DE-A1- 19 540 978
- JP-A- 56 144 805
- JP-A- 59 070 412
- JP-A- 63 171 204

## Beschreibung

Die Erfindung betrifft ein Verfahren zum fliegenden Arbeitswalzenwechsel in Gießwalzanlagen und Warmbandstraßen, insbesondere kontinuierlichen Warmbandstraßen gemäß dem Oberbegriff des Anspruchs 1 (such, z.B. JP 56/144805 A).

Die Arbeitswalzen eines Walzwerkes unterliegen einem natürlichen Verschleiß, der zu Qualitätsverlusten an der Oberfläche des gewalzten Bandes führen kann.

Um dies zu vermeiden, ist von Zeit zu Zeit ein Wechsel der Arbeitswalzen notwendig.

Beim Warmwalzen muss das zu walzende Band vor dem Walzen auf die notwendige Temperatur erhitzt werden, es sei den es wird unmittelbar aus der Gießhitze gewalzt.

Bei Verwendung eines kürzeren Ofens ohne Puffer oder bei Wegfall des Ofens aufgrund des vollkontinuierlichen Gießwalzens muss bei vollkontinuierlichem Walzbetrieb der Gießbetrieb für einen Wechsel der Arbeitswalzen angehalten werden. Damit ist ein Produktionsausfall nicht zu vermeiden.

Der vollkontinuierliche Gießwalzbetrieb mit langen Gießsequenzen ist nicht möglich ohne Qualitätsverlust an der Oberfläche des Bandes.
Im Kaltwalzbetrieb ergeben sich diese Probleme nicht, d. h. hier wird das Band angehalten und dann der Walzenwechsel durchgeführt.
Im CSP Endlosbetrieb ist dies nicht möglich, da der Gießprozess mit dem Walzprozess direkt gekoppelt ist und nicht angehalten werden kann. Würde der Gießprozess angehalten, würde dies sofort zum Gießabbruch führen und der Produktionsprozess würde unterbrochen.

Daher ist es notwendig, falls ein Arbeitswalzenwechsel während des Gießens durchgeführt werden muss, diesen während des Walzens, d.h. also bei laufendem Band durchzuführen.

Ein Walzenwechsel kann aber nur bei geöffnetem Walzgerüst erfolgen.

Würde das betroffene Walzgerüst geöffnet werden, so würde in diesem Walzgerüst nicht mehr gewalzt werden und damit keine Dickenabnahme mehr vorgenommen werden. Um dies zu kompensieren, müsste die Abnahme des geöffneten Walzgerüstes auf die umliegenden Walzgerüste verteilt werden, d.h. die im verbleibenden im Eingriff befindlichen Walzgerüste müssten während des Walzenwechsels zusätzlich die Walzarbeit des geöffneten Walzgerüstes übernehmen. Fehlen würde die Möglichkeit der Bandzugregelung, welche in einer kontinuierlichen Warmbandstraße von einem zwischen zwei aufeinander folgenden Walzgerüsten angeordneten Schlingenheber normalerweise übernommen wird. Dies wäre aufgrund des geöffneten Walzgerüstes nicht mehr möglich. Würde einer der vor oder hinter dem geöffneten Walzgerüst angeordneten Schlingenheber trotzdem aktiv, würde das Band gegebenenfalls an die obere Arbeitswalze des geöffneten Walzgerüstes gedrückt werden. In dem Fall wäre ein Arbeitswalzenwechsel nicht möglich.

Verfahren zum Wechseln vor Arbeitswalzen sind aus den Druckschriften JP 56 144805 A, JP 59 070412 A und JP 63 171204 A bekannt.

Die DE 195 40 978 A1 beschreibt eine Produktionsanlage zum kontinuierlichen oder diskontinuierlichen Auswalzen von Warmband mit der Möglichkeit, an einem Walzgerüst oder einer Walzgerüstgruppe einen Arbeitswalzenwechsel durchzuführen, während die übrigen Walzgerüste kontinuierlich in Betrieb sind.

Aufgabe der Erfindung ist es, ein verbessertes Verfahren zum fliegenden Arbeitswalzenwechsel in Gießwalzanlagen und Warmbandstraßen bereitzustellen.

Gelöst wird diese Aufgabe erfindungsgemäß mit einem Verfahren zum fliegenden Arbeitswalzenwechsel in Gießwalzanlagen und Warmbandstraßen, insbesondere kontinuierlichen Warmbandstraßen, wobei zum Austausch der Arbeitswalzen durch Öffnen des Walzgerüstes diese außer Eingriff mit dem zu walzenden Warmband bringbar sind, dadurch, dass auf das zu walzende Warmband vor und/oder nach dem Eintritt in das geöffnete Walzgerüst über mindestens eine in die Walzlinie einführbare Niederhalterolle ein regelbare, den Bandzug des geöffneten Walzgerüstes ersetzender Bandzug aufbringbar ist.

Wird ein Walzgerüst zum Walzenwechsel geöffnet, muss die obere Arbeitswalze des geöffneten Walzgerüstes frei sein und kann das Band nicht mehr unten halten. Dieser Effekt könnte noch verstärkt werden, wenn der üblicherweise zwischen den Walzgerüsten angeordnete Schlingenheber das Warmband nach oben drücken würde.
Um den Bandzug aufrecht zu erhalten, wird die Niederhaltefunktion von einer Niederhalterolle, die mit dem Schlingenheber zusammenwirkt, übernommen. Da die Platzverhältnisse zwischen den Walzgerüsten sehr eingeschränkt sind, ist diese Niederhalterolle in besonders schmaler Ausführung auszuführen.

Es ist sinnvoll, während des Walzens eine Bandverfolgung durchzuführen. Diese dient der Identifizierung des Bandbereiches, welcher während des Walzenwechsels gewalzt wurde. Diese Information wird benötigt, wenn während des Walzenwechsels z.B. die Temperatur- oder Dickenregelung aus prozesstechnischen Gründen (Grenzen) oder z.B. aufgrund von Walzgerüstsetzfehlern nicht aufrecht erhalten werden konnte. Hierbei entsteht ein abzuwertendes bzw. zu verwerfendes Stück gewalzten Bandes, welches bei der Weiterverarbeitung von dem fehlerfreien Band zu trennen ist. Dies ist leichter möglich, wenn der Anfang und das Ende dieses fehlerbehafteten Bandbereiches bereits bekannt sind.

Beim Walzenwechsel ist im Übrigen zu berücksichtigen, dass die Temperaturführung während des Walzprozess bestehen bleibt. Um dies zu gewährleisten, sind ggf. Regulierung der Kühlung oder der Heizung innerhalb der Walzstraße während des Walzenwechselvorganges vorzunehmen.

Das erfindungsgemäße Verfahren soll mit Bezug auf die Zeichnungen nachstehend erläutert werden.
Dabei zeigt:
Figur 1 den normalen Walzvorgang bei geschlossenen Walzgerüst,
Figur 2 den Walzvorgang bei einem für den Walzenwechsel geöffneten Walzgerüst und aktiver Niederhalterolle und in
Figur 3 ist eine weitere Niederhalterolle im Auslaufbereich des Walzgerüstes aktiv, um einen Kontakt des Bandes zur oberen Arbeitswalze des geöffneten Walzgerüstes sicher zu vermeiden.

Zwischen den Walzgerüsten 1, 2 und 3 befinden sich die üblichen Schlingenheber 4, über die der Bandzug zwischen den Walzgerüsten einstellbar ist. Beim normalen Walzvorgang, wie er in der Figur 1 dargestellt worden ist, ist weder die vor dem Walzgerüst 2 angeordnete Niederhalterolle 5 noch - falls vorhanden - die nach dem Walzgerüst angeordnete Niederhalterolle 5' im Eingriff mit dem Warmband 6.

Um nun beispielsweise die Arbeitswalzen im mittleren Walzgerüst 2 zu wechseln, müssen die Walzen aufgefahren werden, wie dies die Figur 2 zeigt.

Da das Warmband dann mit den Arbeitswalzen keinen Kontakt mehr hat, bzw. haben darf, wird zumindest die vor dem Walzgerüst 2 vorgesehene Niederhalterolle 5 aktiv, und zwar zusammen mit dem dieser Niederhalterolle zugeordneten Schlingenheber 4, so dass das Warmband - ohne Berührung der Arbeitswalzen - durch das offene Walzgerüst mit dem entsprechenden Bandzug geführt werden kann.

Der fliegende Wechsel der Arbeitswalzen selbst kann mit herkömmlichen Einrichtungen durchgeführt werden.

So wird beispielsweise das Arbeitswalzenpaar mittels speziell ausgeformter Schienen im Walzgerüst während des Ausziehens bzw. Einschiebens in das Walzgerüst so geführt, dass sich die Oberwalze anhebt und beide Walzen das in der Straße befindliche Band nicht berühren.

Vor dem Walzenwechsel erfolgt eine Walzprogrammänderung.

Die Bandzugregelung zwischen den Walzgerüsten erfolgt durch die erfindungsgemäßen Niederhalterollen.

Es kann alternativ auch eine Wechselvorrichtung vor das zu wechselnde Walzgerüst gefahren werden. Auf der Vorrichtung sind die neuen Walzen abgelegt. Die alten Walzen werden aufgenommen und nach Querverschieben werden die neuen Walzen in das Walzgerüst geschoben.

## Patentansprüche

1. Verfahren zum fliegenden Arbeitswalzenwechsel in Gießwalzanlagen und Warmbandstraßen, insbesondere kontinuierlichen Warmbandstraßen, wobei zum Austausch der Arbeitswalzen durch Öffnen des Walzgerüstes diese außer Eingriff mit dem zu walzenden Warmband bringbar sind,
**dadurch gekennzeichnet,**
**dass** auf das zu walzende Warmband vor und/oder nach dem Eintritt in das geöffnete Walzgerüst über mindestens eine in die Walzlinie einführbare Niederhalterolle ein regelbarer, den Bandzug des geöffneten Walzgerüstes ersetzender Bandzug aufbringbar ist.

2. Verfahren nach Anspruch 1,
**dadurch gekennzeichnet,**
**dass** während des Walzens eine Bandverfolgung zur Identifizierung des Bandbereiches, welcher während des Walzenwechsels gewalzt wurde, durchgeführt wird.

3. Verfahren nach einem der vorstehenden Ansprüche,
**dadurch gekennzeichnet,**
**dass** beim Walzenwechsel die Temperaturführung durch Regulierung der Kühlung oder der Heizung innerhalb der Walzstraße aufrechterhalten wird.

4. Verfahren nach einem der vorstehenden Ansprüche,
**dadurch gekennzeichnet,**
**dass** das zu walzende Warmband gemeinsam von der Niederhalterolle und einem zwischen den Walzgerüsten angeordneten Schlingenheber geführt wird.

## Claims

1. Method for flying working roll change in casting-rolling plants and hot-strip rolling trains, particularly continuous hot-strip rolling trains, wherein for exchange of the working rolls these can brought out of engagement with the hot strip, which is to be rolled, by opening the roll stand, **characterised in that** a regulable strip tension replacing the strip tension of the opened roll stand can be applied to the hot-strip, which is to be rolled, before and/or after entry into the opened roll stand by way of at least one holding-down roller introducible into the rolling line.

2. Method according to claim 1, **characterised in that** tracking of the strip in order to identify the strip region which was rolled during the roll change is carried out during the rolling.

3. Method according to one of the preceding claims, **characterised in that** temperature guidance by regulation of the cooling or heating within the rolling train is maintained during the roll change.

4. Method according to any one of the preceding claims, **characterised in that** the hot strip to be rolled is guided in common by the holding-down roller and a loop lifter arranged between the roll stands.

## Revendications

1. Procédé pour le remplacement en état de marche d'un cylindre de travail dans des installations de coulée-laminage et dans des trains de feuillard à chaud, en particulier des trains de feuillard à chaud travaillant en continu, dans lequel, pour le remplacement des cylindres de travail par ouverture de la cage de laminoir, on amène ces derniers à l'écart du feuillard chaud à laminer, **caractérisé en ce qu'**une une tension de feuillard réglable qui remplace la tension de feuillard de la cage de laminoir ouverte peut être appliqué au feuillard chaud à laminer, avant et/ou après son entrée dans la cage de laminoir ouverte, via au moins un cylindre de maintien qui peut être introduit dans la ligne de laminage.

2. Procédé selon la revendication 1, **caractérisé en ce qu'**au cours du laminage, on met en oeuvre une poursuite de feuillard pour identifier la zone de feuillard qui a été laminée au cours de l'échange de cylindres.

3. Procédé selon l'une quelconque des revendications précédentes, **caractérisé en ce qu'**on maintient, lors de l'échange des cylindres, le guidage de la température par régulation du refroidissement ou du chauffage, au sein du train de laminage.

4. Procédé selon l'une quelconque des revendications précédentes, **caractérisé en ce qu'**on guide le feuillard chaud à laminer conjointement avec le cylindre de maintien et un dispositif de levage de boucles disposé entre les cages de laminoir.
